# EUROPÄISCHE PATENTSCHRIFT

(11) **EP 0 115 069 B1**
(45) Veröffentlichungstag und Bekanntmachung des Hinweises auf die Patenterteilung: **23.09.1987**
(21) Anmeldenummer: 83113123.0
(22) Anmeldetag: 27.12.1983
(51) Int. Cl.: B30B 9/30

(54) **Verfahren und Vorrichtung zum Verpacken von Faserflocke in Ballen**
Method and apparatus for packing fibre flocks into bales
Procédé et dispositif pour emballer des flocons de fibre en balles

(30) Priorität: 31.12.1982 DE 3248712; 19.11.1983 DE 3341882
(43) Veröffentlichungstag der Anmeldung: 08.08.1984
(73) Patentinhaber: HOECHST AKTIENGESELLSCHAFT, 65926 Frankfurt am Main (DE)
(72) Erfinder: Rewitzer, Siegfried, D-8429 Ihrlerstein (DE)

## Beschreibung

Die Erfindung betrifft ein Verfahren zum Verpacken von Faserflocke in Ballen von möglichst gleichem Gewicht sowie geeignete Vorrichtungen dazu.

Seit langer Zeit ist es das Bestreben beispielsweise des Faserherstellers gewesen, seine Produkte in Ballen von möglichst gleichem Gewicht zu verpacken. Übereinstimmende Ballengewichte führen zu einer leichteren Disponierbarkeit beim Kunden, sie ergeben auch bei dem Faserhersteller reproduzierbare Ergebnisse unter optimalen Bedingungen.

Es hat daher nicht an Versuchen gefehlt, die Füllmenge für einen Ballen aus Meßgrößen bei der Ballenherstellung abzuleiten. Geeignet dafür erscheint einmal die Kraftaufnahme des Preßstempels bis zur Erreichung einer bestimmten Stellung des Stempels und/oder die Messung der Zeit, die unter Einsatz einer bestimmten gegebenen Kraft notwendig ist, bis eine bestimmte Stellung des Stempels der Presse erreicht worden ist. Derartige Meßmethoden reichen jedoch erfahrungsgemäß nur aus, um einen bestimmten Sollwert innerhalb weiter Toleranzbreiten von z. B. ± 20 kg einzuhalten.

Eine Kombination verschiedener Meßverfahren dieser Art ist in der Deutschen Patentschrift Nr. 24 60 213 offenbart worden, wo neben einem Drucksensor noch wenigstens ein Positionssensor Anwendung findet.

Ein anderer Weg wurde beispielsweise in der Deutschen Offenlegungsschrift 28 19 807 beschritten, wo die anfallenden Faserflocke chargenweise in einem Fallschacht gewogen wird. Auch diese Methode ist nur geeignet eine grobe Abschätzung der Gewichte festzuhalten, da diese Wägemethode mit einer Reihe von Fehlern behaftet ist.

Genauer arbeitende Verfahren und Vorrichtungen werden beispielsweise in der Deutschen Offenlegungsschrift 28 49 900 beschrieben. Hier ist vor der Vorpresse eine spezielle Wägevorrichtung vorgesehen, die die ankommende Faserflocke chargenweise zunächst in einer genau arbeitenden Wägevorrichtung ansammelt, um sie dann erst der Vorpressung zuzuführen. Eine derartige zusätzliche Wägevorrichtung ist in der offenbarten Form außerordentlich aufwendig.

Eine direkte Wägung des abgelegten Fasermaterials ist nie versucht worden. Die Gründe dafür sind offensichtlich. Üblicherweise ist der in der Vorpresse benutzte Preßkasten Teil einer Karussellpresse, d.h., eine freie Bewegung des Preßkastens in vertikaler Richtung, wie sie für eine Gewichtsbestimmung notwendig wäre, ist bereits aus apparativen Gründen nicht möglich. Darüberhinaus wäre ein direkter Einsatz von Kraftmeßvorrichtungen in der Vorpresse auch stets mit dem Nachteil einer geringen Empfindlichkeit bzw. eines großen relativen Fehlers behaftet, da derartige Kraftmeßeinrichtungen nicht nur das Gewicht des Preßbehälters und der abgelegten Flocke sondern auch die Kraft des Preßstempels zusätzlich aufnehmen müßten.

In der Deutschen Offenlegungsschrift Nr. 29 11 958 wird erstmals der Einsatz von transportablen Preßbehältern beschrieben, die keine starre Verbindung mehr zu dem Vor- oder Hauptpressesystem haben.

Es bestand also immer noch die Aufgabe, ein Verfahren und eine Vorrichtung zur Verpackung von Faserflocke in Ballen von einheitlichem Gewicht zu finden, bei dem nur geringfügige Änderungen an den benutzten Vorrichtungen notwendig sind, insbesondere aber ein komplizierter Wägemechanismus vor der Vorpresse vermieden werden kann.

Diese Aufgabe wurde durch ein neuartiges Verfahren und zusätzliche Vorrichtungen an der Vorpresse gelöst, wobei von Vorpressen ausgegangen wurde, wie sie in der Deutschen Offenlegungsschrift Nr. 29 11 958 beschrieben werden, d.h. insbesondere von Vorpressen, die mit einem transportablen Preßbehälter arbeiten, der keinerlei feste Verbindung zu Vorpresse oder einer nachgeschalteten Endpresse aufweist.

Es ist bekannt, Faserflocke in Ballenform durch mehrstufiges Verpressen zu verpacken, wobei die Faserflocke schubweise mit Hilfe eines Räumers aus einem Füllschacht in einen transportablen Preßbehälter gegeben wird und jeweils nach mehreren solchen Schüben des Räumers das in den transportablen Preßbehälter angesammelte Fasermaterial durch den Einsatz eines Preßstempels verdichtet wird. Nach Entfernen des Preßstempels aus dem Preßbehälter wird mit Hilfe des Räumers weitere Faserflocke schubweise in die Vorpresse bzw. den transportablen Preßbehälter gegeben. Der mit vorgepreßter Faserflocke gefüllte Preßbehälter wird dann anschließend einer Zentralpresse zur Endpressung zugeführt. Erfindungsgemäß ist nach Einfahren eines leeren Preßbehälters in die Vorpresse, dieser transportable Preßbehälter zunächst einer Wägung zu unterwerfen, wobei der Preßbehälter durch Hebevorrichtungen von seine Unterlage abgehoben wird und nur noch von Kraftmeßvorrichtungen getragen wird, die sich auf den Hebevorrichtungen befinden. Weiterhin ist es notwendig, zur Durchführung einer korrekten Wägung die den Preßbehälter berührenden Abdichtungsvorrichtungen von dem Preßbehälter zu entfernen. Nach dieser Bestimmung des Taragewichtes des Preßbehälters werden die Hebevorrichtungen wieder eingefahren, der Preßbehälter steht auf der Grundplatte, die Abdichtungsvorrichtungen sorgen für eine Abdichtung zwischen transportablem Preßbehälter und Pressenoberteil. Es wird dann in üblicher Weise mit dem Füllen und Verpressen der Faserflocke begonnen, wobei die in einem Füllschacht angesammelte Faserflocke mit Hilfe eines rechenaitigen Räumers schubweise ausgetragen wird. In üblicher Weise wird nach einer vorgegebenen Zahl von Räumbewegungen, das erste Mal der Preßstempel in Bewegung gesetzt und das bereits in dem Preßbehälter vorhandene Fasergut vorgepreßt. Nach dem Wiederhochfahren des Preßstempels erfolgt eine weitere Füllung des Preßbehälters durch eine vorgegebene Zahl von Räumbewegungen des Räumers, danach wiederum ein Vorpressen mit Hilfe des Preßstempels. Diese Art der Füllung und Vorverdichtung von Faserflocke innerhalb einer Vorpresse ist seit längerer Zeit bekannt. Entscheidend ist gemäß dem erfindungsgemäßen Verfahren, daß nach einer vorgegebenen Zahl von Bewegungen des Preßstempels oder einer vorgegebenen Zahl von schubartigen Bewegungen des Räumers die Füllung des transportablen Preßbehälters kurzzeitig unterbrochen wird und wie bei der Bestimmung des Taragewichtes mit Hilfe der Hebevorrichtungen und der daran befestigten Kraftmeßvorrichtungen das Gewicht des jetzt teilweise gefüllten Behälter bestimmt wird. Die erhaltenen Meßwerte werden in einer Meßzentrale ausgewertet. Neben dem tatsächlichen Gewicht des bischer abgelagerten Materials wird das durchschnittlliche Gewicht eines Räumschubes berechnet und gleichzeitig die Zahl an Räumbewegungen bestimmt, die noch bis zum Erreichen eines Sollgewichtes notwendig sind. Die Vorpresse wird dann in üblicher Weise weitergefahren, d.h. durch den Räumer wird weitere Faserflocke vorgelegt, die dann mit Hilfe des Preßstempels verdichtet wird.

Nach dem Erreichen der vorausberechneten Zahl an Räumbewegungen wird der weitere Füllvorgang unterbrochen und der gefüllte Preßbehälter abtransportiert und durch einen neuen ersetzt.

Das erfindungsgemäße Verfahren kann noch dadurch verfeinert werden, daß kurz vor Erreichen der vorausberechneten Sollzahl an Räumbewegungen nochmals eine Wägung des Preßbehälters durchgeführt wird, und so eine noch genauere Bestimmung des mittleren Gewichtes pro Räumbewegung und auch der Zahl der noch benötigten Schübe der Räumvorrichtung bestimmt werden kann. Das Sollgewicht kann auf diese Weise mit erheblicher Genauigkeit eingehalten werden. Die Schwankungsbreite der Ballengewichte liegt dann etwa noch bei der Hälfte des durchschnittlichen Gewichtes einer Räumbewegung, also z. B. bei etwa ± 2 kg.

Falls diese Genauigkeit im Einzelfall noch nicht ausreichen sollte, kann eine weitere Dosiervorrichtung für Faserflocke vorgeschen werden, die beispielsweise wiederum wie die Räumvorrichtung jedoch mit einer geringeren Menge arbeitet.

Eine Zudosierung kleinerer Fasermengen ist jedoch auch durch Eingriff in die Führungsgeometrie der benutzten Räumvorrichtung möglich. Ein derartiger Eingriff in die Geometrie ist z. B. gegeben, wenn bei handelsüblichen Räumern ein Führungshebel durch ein veränderbares Führungssystem ersetzt oder der Abstand der Zinken von ihrer Rotationsachse verkleinert wird.

Die erfindungsgemäß notwendige Vorrichtung besteht aus einer Vorpresse, wie sie beispielsweise in der Deutschen Offenlegungsschrift Nr. 29 11 958 geschildert wurde. Sie weist insbesondere einen transportablen Preßbehälter auf, der in die Vorpresse eingebracht werden kann. Die Zufuhr der Faserflocke erfolgt in üblicher Weise über einen Füllschacht, der an seinem unteren Ende etwa waagerecht in das Oberteil der Vorpresse einmündet. An dieser Einmündung befindet sich ein Räumer, der eine Mehrzahl von Zinken aufweist, die in einer Art Greifbewegung jeweils einen Schub an Faserflocke in das Oberteil der Vorpresse bewegen.

Erfindungsgemäß ist es erforderlich, daß diese Vorpresse spezielle Hebevorrichtungen für den transportablen Preßbehälter aufweist, die in der Lage sind, den Preßbehälter so anzuheben, daß er mit anderen Teilen der Vorrichtung nicht mehr in Berührung steht. Auf den Hebevorrichtungen sind dabei Kraftmeßvorrichtungen angebracht, die das Gewicht des Behälters einschließlich Inhalt bestimmen können.

Um eine einwandfreie Messung auszuführen ist es erforderlich, daß die während des Füllvorganges notwendigen Abdichtungsvorrichtungen zwischen dem Oberteil der Presse und dem beweglichen Preßbehälter entfernt worden sind. Dies ist mit entsprechenden Bewegungsvorrichtungen möglich, wobei natürlich die Abdichtungsvorrichtungen auch beweglich gelagert sein mussen.

Zum Betrieb einer derartigen Vorpresse mit Wägevorrichtung ist es erforderlich, daß die anfallenden Meßwerte in einer Steuerzentrale verarbeitet werden, d.h., daß dort das Taragewicht registriert wird bei der Wägung des leeren Preßbehälters und anschließend das Füllgewicht nach etwa 2/3 Füllung. Weiterhin ist die Zahl der Hübe der Räumvorrichtung festzuhalten und aus dem gemessenen Füllgewicht und der Zahl der Räumbewegungen das mittlere Gewicht pro Räumbewegung und die Zahl der noch notwendigen Räumbewegungen zu berechnen. Derartige Steuer- und Rechensysteme sind im Prinzip bekannt, eine ausführliche Erklärung ist daher an dieser Stelle nicht notwendig. Gegebenenfalls sollte, falls dies gewünscht ist, noch eine zweite Dosiereinrichtung für geringe Mengen an Faserflocke vorgesehen werden, die dann in der Endphase der Füllung gegebenenfalls noch 1 oder 2 kg zu der bereits in der Vorpresse befindlichen Fasermenge zugeben kann.

Eine weitere Möglichkeit zur Dosierung verminderter Mengen pro Räumschub durch Eingriff in die Führungsgeometrie der Räumvorrichtung soll weiter unten beschrieben werden.

Zur weiteren Verdeutlichung der Erfindung sollen die beigefügten Figuren dienen, die Ausführungsbeispiele beschreiben.
Figur 1 zeigt dabei eine Vorpresse im Querschnitt mit angedeuteter Hebevorrichtung während
Figur 2 ebenfalls im Querschnitt einen Ausschnitt aus der Figur 1 im Detail wiedergibt.

Die Figuren 3 und 4 zeigen im Querschnitt Ausführungsformen von Räumvorrichtungen mit veränderbarer Führungsgeometrie,

Figur 5 gibt eine um 90° gedrehte Draufsicht auf die in Figur 4 wiedergegebenen Details einer Räumvorrichtung wieder.

Die zu verpackende Faserflocke wird durch Fördereinrichtungen in den Füllschacht 1 gegeben, in dem sie sich ansammelt, jedoch, insbesondere bei entsprechender Stellung der Räumvorrichtung 2 nicht über den waagerechten Ast hinaus bewegt.

Die Räumvorrichtung 2 besteht dabei aus einem Arm 3, der um Achse 4 bewegt wird und im Drehpunkt 5 eine Achse 6 mit einer Mehrzahl von Zinken 7 trägt. Die Stellung der Zinken 7 bei der Drehbewegung des Armes 3 um die Achse 4 wird durch ein Hebelsystem 8, 9 vorgegeben, wobei der Drehpunkt 10 am Gehäuse festliegt im Gegensatz zu der Achse 11, die frei beweglich ist. Bei dem Drehen des Armes 3 führen die Zinken 7 aufgrund ihrer Kopplung an das Hebelsystem 8, 9 eine greiferartige Bewegung aus, die in den waagerechten Teil des Füllschachtes 1 eingreift, wobei die Zinken 7 durch Aussparungen 12 in dem Füllschacht 1 und Aussparungen 13 in dem Oberteil der Presse wirken. Die eigentliche Presse besteht aus dem Oberteil 14 mit Preßstempel 15, der über eine Kolbenstange 16 auf- und abbewegt werden kann.

Im unteren Teil der Presse ist der transportable Preßbehälter 17 zu sehen, der über Hebe- und Kraftmeßvorrichtungen 18, 18' von der Unterlage 19 abgehoben wurde. Weiterhin ist eine Walze 20 einer Walzenförderstrecke angedeutet worden. Auf dieser Walzentransportbahn werden normalerweise die leeren Transportbehälter angeliefert und die gefüllten Preßbehälter abtransportiert. Die Unterlage 19 weist üblicherweise noch Zentriervorrichtungen auf, die eine genaue Positionierung des Preßbehälters zur Vorpresse, insbesondere zu dem Preßstempel 15 gewährleisten. Derartige Zentriervorrichtungen sind hier nicht gezeigt worden, da sie nicht Gegenstand der Erfindung sind. Üblicherweise ist die Grundplatte 19 ausfahrbar. Es ist so möglich, den Spalt zwischen Preßbehälter 17 und Oberteil der Presse 14 zu verringern und gleichzeitig die Walzenförderbahn von den Preßkräften des Preßstempels 15 zu entlasten.

Die spezielle Situation am oberen Rand des Behälters 17 in der Nähe der Hebe- und Kraftmeßvorrichtung 18 ist in Figur 2 nochmals im Detail dargestellt. Daraus ist ersichtlich, daß die Hebe- und Kraftmeßvorrichtung an dieser Seite der Vorpresse an einem Rahmenträger 21 beweglich befestigt ist und zwar einmal über Lager 22, Achse 23, Hebel 24, und Stange 25, sowie andererseits über Lagerbolzen 26, 27, eine Stellvorrichtung 28 und ein Tragewinkel 29. Die eigentliche Kraftmeßdose 30 ist auf der Stange 25 montiert.

Bei einem Ausfahren der Stellvorrichtung 28 wird die Stange 25 und damit die Kraftmeßvorrichtung 30 oder die Meßvorrichtungen ausgeschwenkt und unter den Rand des transportablen Preßbehälters 17 gefahren und damit der Preßbehälter 17 angehoben. Zum Schutz der Meßeinrichtung ist durch geeignete Verriegelungen dafür zu sorgen, daß während des Meßvorganges, d.h. während des Einsatzes der Hebe- und Kraftmeßvorrichtung 18 der Preßstempel 15 nicht zum Einsatz gebracht werden darf.

In Figur 2 ist weiterhin eine Abdichtvorrichtung zu sehen, die aus einem rahmenförmigen Gebilde 31 besteht, das von einer umlaufenden Weichdichtung 32 begrenzt wird. Dieser Dichtungsrahmen 31 mit Dichtung 32 wird über mehrere Hebel- und Stangensysteme 33, 34 sowie Stützen 35, 36 getragen.

Bei dieser Ausführungsform dient ein Anschlag 37 für eine Begrenzung des Weges der Abdichtung nach unten. Ein spezielles Stösselsystem 38, 39 ist mit dem Hebel 34 verbunden.

Dieser Stössel tastet die Stellung des Hebels 24 ab. Bei einem Ausfahren des Hebe- und Kraftmeßsystems 18 wird auch der Stössel 38, 39 und damit das Hebelsystem 34, 33 angehoben, was zur Folge hat, daß auch das Rahmensystem 31 mit Dichtung 32 so weit angehoben wird, daß die Dichtung 32 und natürlich auch der Rahmen 31 den Preßbehälter 17 auch in seinem angehobenen Zustand nicht mehr berührt.

Wie bereits oben ausgeführt, wurde auf eine spezielle Darstellung der Meß- und Regelsysteme im Einzelnen verzichtet. Hingewiesen sei noch darauf, daß natürlich Meßvorrichtungen vorhanden sein müssen, die die Zahl der Umdrehungen bzw. Hubbewegungen der Räumvorrichtung 2 registrieren. Weiterhin ist es zweckmäßig, den Füllungsgrad des Füllschachtes 1 mit Hilfe von Lichtschranken oder dergleichen zu überwachen. Es ist so möglich, in einer bevorzugten Ausführungsform des Verfahrens den Preßstempel 15 so lange auf dem zu verpressenden Gut in dem Behälter 17 zu belassen, bis wieder durch eine nicht gezeigte Fördereinrichtung ausreichend Material im Füllschacht angesammelt wurde, d.h. daß die nächste vorgegebene Zahl an Räumbewegungen ohne Fehlmengen durchführbar ist.

Hingewiesen sei auch noch darauf, daß üblicherweise der Preßbehälter 17 noch federnd gelagerte Rückhalteklappen aufweisen muß, um ein Zurückquellen des vorgepreßten Materials zu vermeiden. Derartige Rückhalteklappen oder -finger sind bekannt, auf eine Darstellung in den Figuren wurde daher verzichtet.

Wie bereits weiter oben erwähnt, ist die Zudosierung kleinerer Fasermengen als mit einem Schub der Räumvorrichtung auch durch Eingriff in die Führungsgeometrie der benutzten Räumvorrichtung möglich.

Ein derartiger Eingriff kann beispielsweise durch Ersatz des Hebelarms 9 in Figur 1 durch ein Führungssystem 40 mit Bewegungsvorrichtung 49 erfolgen. Eine derartige Ausführungsform ist in Figur 3 wiedergegeben.

Das Führungssystem 40 besteht dabei gemäß dieser Ausführungsform aus vier Hebeln 42, 43, 44, und 45, die über die Lager 46,47 und 48 sowie über den Drehpunkt 10 beweglich miteinander verbunden sind sowie einer Bewegungsvorrichtung 49.

Das Führungssystem 40 ist gemäß der in Figur 3 gezeigten Ausführungsform mit einer Bewegungsvorrichtung 49 beweglich über die Achse 48 verbunden und ist seinerseits beweglich an einem Haltearm 50 befestigt, der um den Drehpunkt 10 bewegbar ist.

Sofern die Bewegungsvorrichtung 49 dafür sorgt, daß die Achse 48 zum Drehpunkt 10 in ihrer Lage fixiert ist, führt das dazu, daß die Hebel 42, 43,44 und 45 sich nicht in ihrer Lage zueinander verändern können und damit die Achse 11 einen konstanten Abstand von dem Drehpunkt 10 haben muß. Bei einer Drehbewegung des Armes 3 und damit der am Drehpunkt 5 beweglich gelagerten Zinken 7 sowie des Hebelarms 8 beschreibt die Achse 11 eine hin- und hergehende Bewegung auf einem Kreisbogen 51. Die Spitze der Zinken 7 führt dadurch eine Bewegung aus, die durch die Bahn 52 der Figur 3 angedeutet wurde. Die dazugehörigen Endpunkte der Bewegung der Achse 11 auf der Kreisbahn 51 wurden mit 11' und 11" in der Figur 1 gekennzeichnet.

Eine Änderung der Bewegungsvorrichtung 49 führt zwangsläufig zu einer Veränderung des Abstandes der Achse 11 vom Drehpunkt 10. Bei einer Verkürzung des Abstandes der Achse 11 vom Drehpunkt 10 muß sich die Achse 11 auf einer Kreisbahn um den Drehpunkt 10 bewegen, die einen geringeren Radius hat als die ursprüngliche Bahn 51. Das hat zur Folge, daß die Zinken 7 bei ihrem Einstechen in die Füllung des Füllschachtes 1 nicht mehr so weit einstechen können, wie das mit dem Kurvenzug 52 angedeutet wwurde. Das bedeutet aber, daß eine geringere Menge an Faserflocke pro Räumbewegung weitertransportiert wird.

In der Figur 3 ist in strichpunktierter Ausführung eine extrem kurze Einstellung des Führungssystems 40 eingezeichnet. Eine derartige Stellung der Hebel 42, 43, 44, 45 und damit die Verlagerung der Achse 11 auf eine Kreisbahn 53 ist nicht für den ständigen Betrieb zu bevorzugen. Eine solche starke Veränderung des Radius des Kreisbogens, auf dem die Achse 11 geführt wird, ist vielmehr nur geeignet, um bei einem einzelnen Hub die Fördermenge erheblich zu reduzieren. Für den Betrieb der Vorrichtung unter diesen Bedingungen ist es notwendig, daß nach Erreichen des Endpunktes 11' der Achse 11 und durch Betätigung der Bewegungsvorrichtung 49 zunächst die Achse 11 auf einer Bahn 54 bewegt wird bis zu der gewünschten neuen Lage der Achse, die mit 55 gekennzeichnet wurde. Bei der weiteren Bewegung der Zinken auf der Kreisbahn 41 bewegt sich die Achse 11 auf dem kleinen Kreisbogen 53. Es ist dann erforderlich, daß die Bewegungsvorrichtung das Führungssystem wieder zurückführt. Dies kann beispielsweise bei Erreichen des Endpunktes 56 geschehen, was zur Folge hat, daß die Achse 11 die Bahn 53 verläßt und auf einer kurvenförmigen Bahn 57 dem unteren Endpunkt 11" zugeführt wird. Die Spitzen der Zinken 7 führt unter diesen Bedingungen eine Bewegung aus, die durch den Kurvenzug 58 charakterisiert wurde. Bei einem Vergleich der Kurvenzüge 52 und 58 wird deutlich, daß bei einer Führung der Zinkenspitzen gemäß des Kurvenzuges 58 natürlich eine wesentlich geringere Menge pro Räumbewegung, d.h. pro Umdrehung des Armes 3, verbunden ist.

Ergänzend soll noch darauf hingewiesen werden, daß ggf. auf die stabilisierende Wirkung des Hebelsystems 42, 43, 44, 45 verzichtet werden kann, sofern die Bewegungsvorrichtung 49 in definierten Stellungen gehalten werden kann. Unter diesen Umständen kann die Kolbenstange der Bewegungsvorrichtung 49 direkt über die Achse 11 mit dem Hebelarm 8 verbunden sein.

Eine andere Möglichkeit des Eingriffs in die den Schub beeinflussende Geometrie der Räumvorrichtung ist in den Figuren 4 und 5 wiedergegeben. Fig. 4 stellt wiederum einen Querschnitt durch Teile der Räumvorrichtung wie Fig. 3 dar. Wie ersichtlich, wurde jedoch die Achse 6, die die Zinken 7 trägt, in einem Langloch 59 im Arm 3 gelagert. Je nach dem, in welchem Abstand die Achse 6 um die Achse 4 rotiert, ergeben sich zwangsläufig auch unterschiedliche Wege der Spitzen der Zinken 7.

Bei einer Fahrweise, bei der nur die Fördermenge des letzten Schubs vermindert werden muß, bietet es sich an, daß nur bei der dabei erforderlichen letzten Drehbewegung des Armes 3 der Abstand der Achse 6 zur Achse 4 vermindert wird. Der Umlauf der Achse 6 folgt dann beispielsweise der Bahn 41'.

Die Steuerung der Stellung der Achse 6 zur Achse 4 kann dabei gemäß Fig. 3 dadurch erfolgen, daß die Achse 4 als Hohlachse ausgeführt ist, in der eine nicht rotierende Stange 60 in Richtung der Achse 4 verschiebbar gelagert wurde. Die Stange 60 trägt an ihrem einen Ende eine Lagerung 61 mit beweglich angebrachter Verbindungsstange 62. Diese Verbindungsstange 62 wiederum ist mit einem Lager 63 für die Führung der Achse 6 im Langloch 59 verbunden. Bei Parallelstellung der Verbindungsstange 62 zum Arm 3 befindet sich die Achse 6 auf ihrer entferntesten Stellung zur Achse 4 bei einem Ausfahren der Stange 60 kann die Stange 62 nur noch in einem Winkel zum Arm 3 stehen, der Abstand zwischen den Achsen 4 und 6 wird dadurch merklich verkürzt.

Mit derartigen Vorrichtungen können gemäß der Erfindung verschiedene Verfahrensvarianten ausgeführt werden. Zum einen ist es möglich, daß nach einer vorgegebenen Zahl von Räumbewegungen, wie in der Stammanmeldung beschrieben, das Gewicht und das mittlere Gewicht an Faserflocke pro Räumbewegung ermittelt wird. Anschließend läßt sich dann die Minimalzahl an Schüben der Räumvorrichtung berechnen, bei denen das mittlere Gewicht an Faserflocke pro Räumbewegung durch Veränderung der Geometrie der Räumvorrichtung gerade so weit reduziert ist, daß mit einer ganzen Zahl von Schüben das vorgegebene Sollgewicht erreicht wird.

Wird beispielsweise nach etwa der Hälfte der voraussichtlich erforderlichen Räumbewegungen das Gewicht in dem Preßbehälter und das mittlere Gewicht an Faserflocke pro Räumbewegung ermittelt, so genügt beispielsweise eine sehr geringe Verringerung des Abstandes zwischen der Achse 11 und dem Drehpunkt 10 um die gewünschte Verminderung der Förderleistung bei der nachfolgenden großen Zahl an Räumbewegungen zu bewerkstelligen.

Voraussetzung für die Funktionsfähigkeit dieses Verfahrens ist jedoch, daß die Flocke im Fallschacht 1 sehr gleichmäßig angehäuft wird und nur geringe Schwankungen bei der Fördermenge pro Räumbewegung auftreten.

Eine von Ablageschwankungen relativ wenig beeinflußte Verfahrensweise besteht darin, daß zunächst wie vorstehend beschrieben nach einer bestimmten Zahl von Räumbewegungen mit maximalem Hub das Gewicht und das mittlere Gewicht an Faserflocke pro Räumbewegung sowie die Zahl der noch erforderlichen Räumbewegungen ermittelt wird. Es erfolgt dann jedoch eine nochmalige Wägung des transportablen Preßbehälters mit Inhalt kurz vor Erreichen der Sollzahl an Räumbewegungen mit maximalem Hub. Die nochmalige Wägung und Berechnung der mittleren Förderleistung pro Räumbewegung ergibt eine ggf. korrigierte Zahl der noch erforderlichen Räumbewegungen mit Maximalhub sowie eine Entscheidung, ob dann gegebenenfalls noch eine zusätzliche Räumbewegung mit stark vermindertem Hub zum Erreichen des Sollgewichts notwendig ist. Bei diesem Verfahren wird also bis zur vorletzten Räumbewegung mit maximalem Hub gefahren, eine Kontrollwägung ergibt dann, ob das Sollgewicht bereits innerhalb gegebener Grenzen erreicht wurde oder aber ob noch eine zusätzliche Räumbewegung der Räumvorrichtung mit gegebenenfalls stark vermindertem Hub notwendig wird. In einem solchen Fall wäre gemäß dem Ausführungsbeispiel der Figur 3 die Bewegungsvorrichtung 49 in dem Augenblick zu betätigen, in dem die Achse 11 ihren oberen Totpunkt bei 11' erreicht hat. Die Achse 11 und damit der Hebelarm 8 würden dann entlang der Kurve 54 bis zu dem neuen oberen Totpunkt 55 geführt werden, von dem aus die Achse 11 der Kreisbahn 53 folgen würde. Bei dieser starken Verkürzung des Abstandes zwischen der Achse 11 und dem Drehpunkt 10 ist es notwendig, dafür zu sorgen, daß ein rechtzeitiges Zurücklaufen der Achse 11 z. B. gemäß der Kurve 57 zum unteren Totpunkt 11" gewährleistet ist, da es bei einer so starken Reduzierung des Radius vom Kreisbogen 51 auf den Kreisbogen 53 ohne Einbau eines nachgebendes Elements zu einem Bruch in der Maschine kommen könnte. Eine einfache Möglichkeit zur Lösung dieses Problems besteht darin, entweder entsprechend federnde Sicherheitsglieder einzubauen oder aber die Bewegungsvorrichtung 49 pneumatisch zu betreiben und nur einseitig anzusteuern.

## Patentansprüche

1. Verfahren zum Verpacken von Faserflocke in Ballenform durch mehrstufiges Verpressen, bei dem die Faserflocke schubweise mit Hilfe einer Räumvorrichtung in einen transportablen Preßbehälter gegeben wird und jeweils die Flockenmenge mehrerer Schübe der Räumvorrichtung durch einen Preßstempel vorverdichtet werden und der gefüllte transportable Preßbehälter anschließend in einer Zentralpresse einer Endpressung unterworfen wird, dadurch gekennzeichnet, daß zunächst der leere Preßbehälter einer Wägung unterworfen wird, wobei der Preßbehälter von berührenden Abdichtungsvorrichtungen befreit, durch Hebevorrichtungen angehoben und von darauf montierten Kraftmeßvorrichtungen gewogen wird und anschließend der Preßbehälter wieder abgesetzt, die Abdichtungsvorrichtungen geschlossen und die Hebevorrichtungen ausgeschwenkt werden, daß dann mit dem üblichen Füllen und Vorverdichten begonen wird, wobei die Zahl der Räumbewegungen verfolgt wird,
nach einer vorgegebenen Zahl von Räumbewegungen erneut das Gewicht und das mittlere Gewicht an Faserflocke pro Räumbewegung ermittelt und daraus die Zahl der zur Erzielung des Sollgewichtes noch erforderlichen Räumbewegungen oder -schübe berechnet wird, die dann wieder in üblicher Weise ausgeführt werden.

2. Verfahren nach Anspruch 1, dadurch gekennzeichnet, daß kurz vor Erreichen der Sollzahl an Räumschüben nochmals eine Wägung des transportablen Preßbehälters mit Inhalt vorgenommen wird und dann gegebenenfalls die Zahl der noch auszuführenden Räumbewegungen korrigiert wird.

3. Verfahren nach Anspruch 1 oder 2, dadurch gekennzeichnet, daß neben der Räumvorrichtung noch eine kleine Dosiervorrichtung vorhanden ist, mit der kleinere Mengen an Faserflocke pro Dosiereinheit zugegeben werden können als mit einem vollen Räumhub.

4. Verfahren nach Anspruch 1 oder 2, dadurch gekennzeichnet, daß die Menge der pro Räumbewegung transportierten Faserflocke durch Einstellen der den Schub beeinflussenden Geometrie der Räumvorrichtung geregelt wird.

5. Verfahren nach Anspruch 1 und 4, dadurch gekennzeichnet, daß nach einer vorgegebenen Zahl von Räumbewegungen mit maximalem Schub und Bestimmung des Gewichts an Faserflocke im Preßbehälter sowie des mittleren Gewichts an Faserflocke pro Räumbewegung, der Schub der Räumvorrichtung so reduziert wird, daß das Sollgewicht ohne Rest mit einer Minimalzahl an weiteren Räumbewegungen erreicht wird.

6. Verfahren nach Anspruch 2 und 4, dadurch gekennzeichnet, daß kurz vor Erreichen der Sollzahl an Räumbewegungen mit maximalen Schub nochmals eine Wägung erfolgt und dann die Zahl der noch auszuführenden Räumbewegungen mit maximalem Schub sowie gegebenenfalls eine einzelne zusätzliche Räumbewegung mit vermindertem Schub festgelegt und ausgeführt werden, um das geforderte Sollgewicht zu erreichen.

7. Presse zum Ablegen und Vorpressen von Faserflocke in einem transportablen Preßbehälter, bei der die Faserflocke in einem Füllschacht angesammelt und durch einen Räumer schubweise in den Preßbehälter gegeben werden kann, dadurch gekennzeichnet, daß die Presse Hebevorrichtungen (18, 18') für den transportablen Preßbehälter (17) aufweist, die den Preßbehälter (17) von seiner Unterlage (19) abheben können,
Kraftmeßvorrichtungen (30), die auf den Hebevorrichtungen (18, 18') so befestigt sind, daß sie bei Einsatz der Hebevorrichtungen den Preßbehälter (17) tragen,
bewegbare Abdichtungen (32) zwischen Pressenoberteil (14) und Preßbehälter (17), die durch Bewegungsvorrichtungen (33-39) von dem Preßbehälter (17) entfernt werden können sowie Steuervorrichtungen, die neben der Steuerung der üblichen Maschinenbewegungen auch das Taragewicht des leeren Behälters, das Füllgewicht nach einer vorgegebenen Zahl vom Räumschüben, das mittlere Gewicht pro Räumschub sowie die noch benötigte Zahl an Räumschüben bis zur Erreichung eines vorgegebenen Sollwertes bestimmen können.

8. Presse nach Anspruch 7, dadurch gekennzeichnet, daß neben dem Räumer noch eine weitere Dosiervorrichtung vorhanden ist, die kleinere Gewichtseinheiten an Flockenmaterial als der Räumer mit einem Hub zugeben kann.

9. Presse nach Anspruch 7, dadurch gekennzeichnet, daß die räumliche Stellung der Zinken (7) der Räumvorrichtung (2) bei ihrer kreisförmigen Bewegung um die Achse (4) durch einen mit den Zinken (7) fest verbundenen Hebelarm (8) und ein Führungssystem (40) mit Bewegungsvorrichtung (49) gebenen ist, wobei das Führungssystem (40) über eine Achse (11) mit dem Hebelarm (8) verbunden und drehbar auf dem festliegenden Drehpunkt (10) gelagert ist und, daß das Führungssystem (40) in Zusammenarbeit mit der Bewegungsvorrichtung (49) den Abstand der Achse (11) von dem Drehpunkt (10) einstellbar festlegt.

10. Presse nach Anspruch 9, dadurch gekennzeichnet, daß das Führungssystem (40) aus 4 Hebeln (42,43,44,45) besteht, die über Drehachsen (46,47,48) und Drehpunkt (10) beweglich zu einem Viereck verbunden sind.

11. Presse nach Anspruch 7, dadurch gekennzeichnet, daß die die Zinken (7) tragende Achse (6) der Räumvorrichtung zur Achse (4) bewegbar gelagert ist.

## Claims

1. A process for packing staple fibers into bale form by multistage pressing which involves introducing the staple fibers by means of a clearing device in pushsized batches into a transportable press container and precompacting each time the amount of fiber from several pushes by the clearing device by means of a pressing ram and then subjecting the filled transportable press container to a final pressing in a central press, characterized in that first of all subjecting the empty press container to a weighing in which the press container is freed from touching sealing devices, is lifted by lifting devices and is weighed by load-measuring devices mounted thereon, and the press container is then put down again, the sealing devices are closed and the lifting devices are pivoted out, then starting with the usual filling and precompacting, the number of clearing motions being monitored, determining the weight and the average weight of staple fibers per a clearing motion after a predetermined number of clearing motions, and therefrom calculating the number of clearing motions or pushes still required for reaching the target weight, and then carrying out these motions or pushes in conventional manner.

2. The process as claimed in claim 1, characterized in that the transportable press container with contents is weighed once more shortly before reaching the target number of clearing pushes and then, if necessary, the number of clearing motions still to be performed is corrected.

3. The process as claimed in claim 1 or 2, characterized in that there is present, in addition to the clearing device, a small metering device with which smaller amounts of staple fibers per metering unit can be added than with a full clearing stroke.

4. The process as claimed in claim 1 or 2, characterized in that the amount of loose fiber transported per clearing motion can be regulated by adjusting the clearing device geometry affecting the push.

5. The process as claimed in claim 1 and 4, characterized in that after a predetermined number of clearing motions with maximum push and determination of the weight of staple fibers in the press container and of the average weight of staple fibers per clearing motion, the size of push by the clearing device is reduced to such an extent that the target weight is reached exactly with a minimum integral number of further clearing motions.

6. The process as claimed in claim 2 and 4, characterized in that shortly before reaching the target number of clearing motions with maximum push, a further weighing is carried out and the number of clearing motions with maximum push still to be carried out and, if necessary, a single additional clearing motion with reduced push are fixed and performed in order to reach the required target weight.

7. A press for depositing and prepressing staple fibers in a transportable press container where the staple fibers are accumulated in a chute and then introduced by a clearer in pushsized batches into the press container, characterized in that the press having lifting devices (18, 18") for the transportable press container (17) which are able to lift the press container (17) from its base (19), load-measuring devices (30) which are fixed on the lifting devices (18, 18') in such a way that on using the lifting devices; they support the press container (17), movable seals (32) between the upper part of the press (14) and the press container (17) which are removable from the press container (17) by movement devices (33-39) as well as control devices which, in addition to controlling the customary machine motions, can also determine the tare weight of the empty container, the filling weight after a predetermined number of clearing pushes, the average weight per clearing push as well as the number of clearing pushes still required for reaching a predetermined target value.

8. The press as claimed in claim 7, characterized in that there is present, in addition to the clearer, a further metering device which can add smaller unit weights of loose fiber than the clearer with one stroke.

9. The press as claimed in claim 7, characterized in that the spatial position of the teeth (7) of the clearing device (2), in their circular motion about the axle (4), is determined by a lever arm (8) firmly connected to the teeth (7) and by a guide system (40), the guide system (40) being connected to the lever arm (8) via an axle (11) and being rotatably mounted on the fixed turning point (10), and the guide system (40), in cooperation with a movement device (49), adjustably fixes the distance of the axle (11) from the turning point (10).

10. The press as claimed in claim 9, characterized in that the guide system (40) comprises 4 levers (42,43,44,45) which are movable connected, via turning axles (46, 47, 48) and a turning point (10), so as to form a rectangle.

11. The press as claimed in claim 7, characterized in that the axle (6), supporting the teeth (7), of the clearing device is movable mounted relative to the axle (4).

## Revendications

1. Procédé pour emballer des flocons de fibres sous forme de balles au moyen d'un pressage en plusieurs étapes, dans lequel les flocons de fibres sont introduits par poussée à l'aide d'un dispositif de ratissage dans un récipient de pressage transportable, les flocons de fibres sont précomprimés au moyen d'un poinçon de pressage dans plusieurs courses du dispositif de ratissage et le récipient de pressage transportable rempli est ensuite soumis dans une presse centrale à un pressage final, caractérisé en ce qu'initialement le récipient de pressage vide est soumis à une pesée, auquel cas le récipient de pressage est libéré des dispositifs d'étanchéité avec lesquels il est en contact, est soulevé par des dispositifs de levage et est pesé par des dispositifs de mesure de force montés sur eux, puis le récipient de pressage est à nouveau déposé, les dispositifs d'étanchéité sont refermés et les dispositifs de levage sont écartés par pivotement, en ce qu'ensuite on commence le remplissage et la pré-compression classiques, et enregistrant le nombre des mouvements de ratissage, au bout d'un nombre prédéterminé de mouvements de ratissage à nouveau le poids et le poids moyen de flocons de fibres par mouvement de ratissage sont déterminés et on calcule en correspondance le nombre des mouvements ou courses de ratissage qui sont encore nécessaires pour obtenir le poids de consigne et qui sont alors à nouveau réalisés d'une manière classique.

2. Procédé selon la revendication 1, caractérisé en ce que, peu avant que le nombre imposé de courses de ratissage soit atteint, on effectue encore une fois une pesée du récipient de pressage transportable avec son contenu et ensuite le cas échéant le nombre de mouvements de ratissage encore à exécuter est corrigé.

3. Procédé selon la revendication 1 ou 2, caractérisé en ce qu'il est prévu à côté du dispositif de ratissage encore un petit dispositif de dosage à l'aide duquel il est possible d'ajouter par unité de dosage de plus petites quantités de flocons de fibres qu'avec une course complète de ratissage.

4. Procédé selon la revendication 1 ou 2, caractérisé en ce que la quantité de flocons de fibres transportée par mouvement de ratissage est réglée par adaptation de la géométrie du dispositif de ratissage influençant la course.

5. Procédé selon les revendications 1 et 4, caractérisé en ce que, au bout d'un nombre prédéterminé de mouvements de ratissage avec une course maximale et après détermination du poids de flocons de fibres se trouvant dans le récipient de pressage ainsi que du poids moyen de flocons de fibres par mouvement de ratissage, la course du dispositif de ratissage est réduite de telle sorte que le poids de consigne soit atteint sans reste avec un nombre minimal d'autres mouvements de ratissage.

6. Procédé selon les revendications 2 et 4, caractérisé en ce que, peu avant que le nombre imposé de mouvements de ratissage avec course maximale soit atteint, on effectue encore une fois une pesée et ensuite le nombre des mouvements de ratissage avec course maximale encore à exécuter, ainsi que le cas échéant un mouvement de ratissage additionnel indépendant avec course réduite, sont déterminés et exécutés de façon à atteindre le poids de consigne imposé.

7. Presse pour la dépose et le pré-pressage de flocons de fibres dans un récipient de pressage transportable, où les flocons de fibres sont collectés dans une fosse de remplissage et sont introduits par poussée au moyen d'un dispositif de ratissage dans le récipient de pressage, caractérisée en ce que la presse comporte des dispositifs de levage (18, 18') pour le récipient de pressage transportable (17), qui peuvent soulever le récipient de pressage (17) de son support (19), des dispositifs de mesure de force (30), qui sont fixés sur les dispositifs de levage (18, 18') de telle sorte qu'ils supportent le récipient de pressage (17) lors de l'enclenchement des dispositifs de levage, des joints d'étanchéité mobiles (32) entre la partie supérieure (14) de la presse et le récipient de pressage (17), qui peuvent être enlevés du récipient de pressage (17) par des dispositifs d'entraînement (33, 39) ainsi que des dispositifs de commande qui peuvent assurer, en plus de la commande des mouvements classique de la machine, également la détermination du poids de tarage du récipient vide, le poids de remplissage au bout d'un nombre prédéterminé de courses de ratissage, le poids moyen par course de ratissage ainsi que le nombre encore nécessaire de courses de ratissage jusqu'à ce qu'une valeur de consigne prédéterminée soit atteinte.

8. Presse selon la revendication 7, caractérisée en ce qu'il est prévu, en plus du dispositif de ratissage, encore un autre dispositif de dosage qui peut introduire dans une course de plus petites quantités pondérales de matière en flocons que le dispositif de ratissage.

9. Presse selon la revendication 7, caractérisée en ce que la position spatiale des dents 7 du dispositif de ratissage 2, lors de leur mouvement circulaire autour de l'axe 4, est détérminée par un bras de levier (8) relié rigidement aux dents (7) et par un système de guidage (40) comportant un dispositif d'entraînement (49), le système de guidage (40) étant relié par l'intermédiaire d'un axe (11) avec le bras de levier (8) et étant monté de façon à pouvoir tourner autour du centre de rotation fixe (10), et en ce que le système de guidage (40) définit de façon réglable, en coopération avec le dispositif d'entraînement (49), l'espacement entre l'axe (11) et le centre de rotation (10).

10. Presse selon la revendication 9, caractérisée en ce que le système de guidage (40) se compose de quatre leviers (42,43,44,45) qui sont reliés de façon mobile, par l'intermédiaire d'axes de rotation (46,47,48) et d'un centre de rotation (10), sous la forme d'un polygone.

11. Presse selon la revendication 7, caractérisée en ce que l'axe (6) portant les dents (7) dans le dispositif de ratissage est monté de façon à pouvoir se déplacer par rapport à l'axe (4).
